# EUROPÄISCHE PATENTSCHRIFT

(11) **EP 3 192 400 B1**
(45) Veröffentlichungstag und Bekanntmachung des Hinweises auf die Patenterteilung: **01.08.2018**
(21) Anmeldenummer: 16150968.2
(22) Anmeldetag: 12.01.2016
(51) Int. Cl.: A47C 27/08, B68G 1/00

(54) **LIEGEUNTERLAGE, INSBESONDERE EIN KISSEN ODER MATTE ENTHALTEND MIKROPERLEN**
RESTING PAD, IN PARTICULAR A CUSHION OR MAT CONTAINING MICROBEADS
SUPPORT DE COUCHAGE, EN PARTICULIER COUSSIN OU MATELAS CONTENANT DES MICRO-PERLES

(43) Veröffentlichungstag der Anmeldung: 19.07.2017
(73) Patentinhaber: Theraline eK, 53567 Buchholz (DE)
(72) Erfinder: SAUL, Oliver, 53773 Hennef (DE)
(74) Vertreter: Simandi, Claus

(56) Entgegenhaltungen:
- EP-A1- 2 918 196
- DE-U1-202015 101 133

## Beschreibung

Die Erfindung betrifft eine Liegeunterlage, insbesondere ein Kissen oder eine Matte, vorzugsweise ein Kopfkissen, zur Aufnahme eines Körpers auf einer ersten (Ober-)Seite einer Hülle, insbesondere einer Kissenhülle, die freibewegliche Mikroperlen und einen visco-elastischen Schaumstoff enthält.

Im Stand der Technik sind eine Vielzahl von Kissen und Liegematten beschrieben. Es ist jedoch wünschenswert, dass eine Liegematte, vorzugsweise ein Kopfkissen, sich an einen Körper anatomisch anpasst als auch, dass bei Deformation oder Ausüben von Druck auf das Kissen eine Wiederherstellung der Ausgangslage im Sinne eines Memory-Effekts erfolgt. Insbesondere der menschliche Kopf- und Nackenbereich ist anatomisch nicht vorteilhaft zum Liegen geeignet, so dass insbesondere ein Kissen die Kopf- und Nackenlage dauerhaft stabilisieren muss. Falsches Liegen und Schlafen kann zu irreparablen anatomischen Schäden führen, weiterhin zu Kopfschmerzen, Durchblutungsstörungen, Migräneattacken und Schlaflosigkeit. Nach wie vor besteht ein hohes Bedürfnis den (Schlaf-)Komfort im Liegen zu erhöhen als auch an orthopädischen Liegeunterlagen als solche zur vorteilhaften medizinischen Anwendung.

Die Amelderin - Theraline eK - hat nun gefunden, dass die Verwendung von Mikroperlen in Liegeunterlagen zu qualitativ verbesserten Liegeunterlagen führen. Besonders vorteilhaft sind die Fließeigenschaften von Mikroperlen bei Druck oder Deformation anzusehen. Auf der Basis von Mikroperlen sind Liegeunterlagen, insbesondere Kissen, im Stand der Technik beschrieben:
DE 20 2012 100 854 U1 (US 2013/0232691 A1) der Anmelderin offenbaren anatomisch geformte Ganzkörperkissen, welche Mikroperlen samt einer umgebenden Vliesslage aufweisen.

WO 89/04625 A1 offenbart ein Kissen mit einer Außenhülle und einer Innenhülle umfassend einen Innenkörper aus Polystyrol-Mikropartikeln und Federn.

US 2006/010603 A1 betrifft ein Kissen, welches Pellets aus Neopren oder Schaumstoff enthalten kann.

US 2010/263128 A1 offenbart ein Kissen, wobei Mikrokapseln in einen Latexschaum aufgenommen werden.

WO 2015/033282 A1 betrifft eine Matratze oder Kissen, welche aus zwei Lagen besteht, wobei eine Lage eine Titandioxid (Rutil) Dispersion aufweist, die jedoch von Mikroperlen verschieden sind. EP2918196A1 beschreibt eine weitere Liegeunterlage.

Im Stand der Technik werden jedoch die Fließeigenschaften von Mikroperlen in Liegeunterlagen nicht hinreichend für das Wohlbefinden als auch für die Gesundheit des Liegekörpers ausgenutzt.

Daher betrifft die Aufgabe der vorliegenden Erfindung eine verbesserte anatomisch angepasste Liegeunterlage zur Aufnahme eines Körpers, wobei der Körperdruck über die gesamte Körperfläche auf die Liegeunterlage übertragen wird.

Die Aufgabe wird vollumfänglich durch den Patentanspruch 1 gelöst.

Überraschender Weise kann der Komfort und kurative Effekt von Liegeunterlagen stark erhöht werden, indem die Mikroperlen mit einem visco-elastischen Schaumstoff verbunden werden.

Die Verwendung von visco-elastischen Schaumstoffen in Liegeunterlagen ist zwar bekannt, jedoch nicht in Kombination mit Mikroperlen und insbesondere nicht in einer systemischen Einheit bestehend aus einer umfassenden (Kissen-)Hülle.

Besonders vorteilhaft kann der bekannte Memory-Effekt von visco-elastischem Schaumstoff verstärkt werden, da die Mikroperlen eine punktuelle Aufnahme des Körperdrucks erlauben und zusätzlich den Memory-Effekt unterstützen, da die Mikroperlen bei Druckentlastung leicht und dissipativ in die Ausgangslage zurückfließen. Liegt beispielsweise die Liegeunterlage mit einer ebenen Oberseite vor, so erlaubt der verstärkte Memory-Effekt das Relaxieren der Oberfläche nach Druckentlastung und Wiederherstellung der ebenen Oberfläche. Der Gegendruck des visco-elastischen Schaumstoffes erlaubt zudem eine vorteilhafte Aufnahme des Körpers in die Oberseite, wobei die fließenden und freibeweglichen Mikroperlen die Aufnahme des Körpers unterstützen, insbesondere bei Körperunebenheiten und Körpermulden.

Daher betrifft die Erfindung ebenfalls eine orthopädische Liegeunterlage, insbesondere ein orthopädisches Kissen oder eine orthopädische Matte, da der Verbund aus Mikroperlen und visco-elastischem Schaumstoff zu einer Körperaufnahme unter vorteilhafter Stabilisierung und Entlastung führt. Dies ist besonders vorteilhaft im Kopf-Nackenbereich als auch im Bereich der Wirbelsäule. Dieser kurative Effekt führt ebenfalls zur nachhaltigen Muskelrelaxation und vorteilhafter Körperlage mit verbesserter Durchblutung.

Eine Seite ist als Doppellage ausgeführt, bestehend aus einer ersten Lage (11a) und einer zweiten Lage (11b), so dass die Mikroperlen aufgenommen werden können. Die (Ober- oder Unter-)Seite ist weiterhin Gegenstand einer Hülle (13). Die Doppellage kann näherungsweise als Kammer beschrieben werden, wobei die Kammer ein Volumen aufweist, welches mit Mikroperlen befüllt oder gepackt wird. Bevorzugt wird das freie Volumen dicht bepackt. Die Doppellage, bzw. die erste Lage und die zweite Lage, bestehen aus Baumwolle, Jersey, Frottee, besonders bevorzugt aus einem Baumwoll-Elastan-Gemisch, insbesondere im Verhältnis von 87:13. Weiterhin ist bevorzugt, dass die Hülle aus Baumwolle, Jersey, Frottee, besonders bevorzugt aus einem Baumwoll-Elastan-Gemisch, insbesondere im Verhältnis von 87:13 besteht.
Dies erlaubt eine vorteilhafte Unterstützung der Fließeigenschaften der Mikroperlen unter Verminderung von Reibungsverlusten.

In einer weiteren bevorzugten Ausführungsform bestehen die Mikroperlen aus einem Kunststoff, vorzugsweise Polystyrol. Die Mikroperlen sind rund bis rhombisch, vorzugsweise kugelförmig, und vorzugsweise in einer Größe von 0,2 bis 0,5 mm und einem Raumgewicht von ca. 35 g/L. Weiterhin ist bevorzugt, dass die Mikroperlen rieselfähig sind und leicht fließen, so dass das Fließen geräuschfrei ist.

In einer weiteren bevorzugten Ausführungsform sind die Mikroperlen frei von Kunststoffmonomeren und vollständig polymerisiert. Im Fall von Polystyrol werden enthaltende (Rest)Monomere (Phenylethen oder Monostyrol) aus dem Feststoff abgesaugt. Besonders bevorzugt sind daher Mikroperlen aus Polystyrol (PS, Polystyren), die zum gesundheitlichen Schutz des Liegenden von (nicht abreagierten) Monomeren (Phenylethen oder Monostyrol) befreit sind.

In einer weiteren bevorzugten Ausführungsform besteht der visco-elastische Schaumstoff vorzugsweise aus Polyurethan (PU(R))-Schaumstoff oder sogenanntem Memory foam - Schaumstoff (sogenannter Gedächtnis-Schaumstoff), welcher kommerziell erhältlich ist. Besonders bevorzugt ist eine Stauchhärte von 1,3 bis 1,8 Kpa bis maximal 2,5 Kpa.

Weiterhin ist bevorzugt, dass der visco-elastische Schaumstoff eine Dicke von 2 bis 4 cm aufweist und die Doppellage (11a, 11b) ebenfalls eine Dicke von 2 bis 4 cm aufweist. Je kleiner die Schaumstoffdicke desto größer sollte die Stauchhärte gewählt sein.

Der visco-elastische Schaumstoff kann vorzugsweise in Form einer Platte (10) vorliegen, wie z.B. für ein Kissen (z.B. Länge 40 cm x Breite 30 cm x Höhe 3 cm), siehe Figuren. Weiterhin ist bevorzugt, dass der visco-elastische Schaumstoff in die Oberfläche der Hülle mündet und von der Hülle umfasst wird.

Der visco-elastische Schaumstoff ist oberhalb der Doppellage angeordnet und von einer Hülle (13) umfasst, wobei die Doppellage (11a, 11b) bzw. Kammer enthaltend Mikroperlen mit dem visco-elastischen Schaumstoff (10) flächig verbunden ist und eine erste Lage (11a) auf der Schaumstofffläche aufliegt. Folglich wird eine systemische Einheit erreicht und der visco-elastische Schaumstoff (10) ist von einer ersten Lage (11a) und Hülle (13) ummantelt.

In einer weiteren bevorzugten Ausführungsform kann eine Seite, insbesondere Unterseite gebildet aus einer Lage (11b), mindestens einen, vorzugweise drei oder mehr Abnäher (14) aufweisen, die teilweise diese Seite durchziehen, so dass diese Seite eine Erhebung oder Rolle aufweist, beispielsweise eine "Nackenrolle", wie in den Figuren 2 bis 4 gezeigt. Die Abnäher dienen zur Straffung der Seite, so dass das gebildete Volumen aus der Doppellage (11a, 11b) in den Bereichen der Abnäher verkleinert bzw. gestaucht wird und folglich die Mikroperlen die Abnäherfreien-Bereiche vermehrt füllen.

Daher betrifft eine weitere bevorzugte Ausführungsform eine Liegeunterlage, insbesondere Kissen oder Matte, vorzugsweise Kopfkissen, wobei eine Oberseite der Hülle (13) zur Aufnahme eines Körpers zur Unterseite (11b) eine Neigung im spitzen Winkel von 15 bis 40 Grad, insbesondere 20 bis 30 Grad aufweist.

Die Figuren dienen zur weiteren Erläuterung der Erfindung.

Die Figur 1 zeigt eine Ausführungsform der Erfindung als Kopfkissen im Querschnitt.

Die Figuren 2 und 3 zeigen eine Ausführungsform der Erfindung als Kopfkissen, wobei eine Nackenrolle ausgebildet ist. Die vorteilhafte Anpassung an Körpermulden ist deutlich zu erkennen.

Figur 4 zeigt Abnäher auf einer Unterseite des Kopfkissens.

Legende:
- 10: visco-elastischer Schaumstoff in Form einer Platte;
- 11a: erste Lage einer Doppellage;
- 11b: zweite Lage einer Doppellage;
- 12: Gebildete Kammer aus einer Doppellage (11a, 11b), welche mit Mikroperlen gepackt ist;
- 13: Hülle bestehend aus einer Lage (11b) und einer Oberseite, die die visco-elastischen Schaumstoffplatte (10) ummantelt;
- 14: Abnäher

## Patentansprüche

1. Liegeunterlage zur Aufnahme eines Körpers, **dadurch gekennzeichnet, dass** eine Seite einer Hülle (13) eine Doppellage (11a, 11b) umfasst, die freibewegliche Mikroperlen enthält, und oberhalb der Doppellage einen viskoelastischen Schaumstoff (10) aufweist, welcher von der Hülle (13) umfasst wird.

2. Liegeunterlage zur Aufnahme eines Körpers nach Anspruch 1, wobei die Liegeunterlage als Matte oder Kissen ausgestaltet ist.

3. Liegeunterlage zur Aufnahme eines Körpers nach Anspruch 1, wobei die Liegeunterlage als Kopfkissen ausgestaltet ist.

4. Liegeunterlage zur Aufnahme eines Körpers nach einem der vorhergehenden Ansprüche zur orthopädischen Verwendung.

5. Liegeunterlage zur Aufnahme eines Körpers nach einem der vorhergehenden Ansprüche, wobei die Mikroperlen aus Kunststoff bestehen, insbesondere Polystyrol.

6. Liegeunterlage zur Aufnahme eines Körpers nach einem der vorhergehenden Ansprüche, wobei die Mikroperlen aus Polystyrol bestehen und frei von Monomeren sind.

7. Liegeunterlage zur Aufnahme eines Körpers nach einem der vorhergehenden Ansprüche, wobei die Mikroperlen eine Größe bis 0,5 mm aufweisen.

8. Liegeunterlage zur Aufnahme eines Körpers nach einem der vorhergehenden Ansprüche, wobei die Doppellage und / oder Hülle aus einem Baumwoll-Elastan-Gemisch besteht.

9. Liegeunterlage zur Aufnahme eines Körpers nach einem der vorhergehenden Ansprüche, wobei der visco-elastische Schaumstoff (10) eine Stauchhärte von 1,3 bis 1,8 Kpa bis maximal 2,5 Kpa aufweist.

10. Liegeunterlage zur Aufnahme eines Körpers nach einem der vorhergehenden Ansprüche, wobei die Seite, insbesondere Unterseite, mindestens einen Abnäher aufweist.

11. Liegeunterlage zur Aufnahme eines Körpers nach einem der vorhergehenden Ansprüche, wobei eine Oberseite der Hülle (13) zur Unterseite (11b) eine Neigung im spitzen Winkel von 15 bis 40 Grad aufweist.

## Claims

1. A resting pad for supporting a body, **characterised in that** one side of a sleeve (13) comprises a double layer (11a, 11b), which contains freely movable microbeads, and above the double layer has a viscoelastic foam material (10), which is encased by the sleeve (13).

2. The resting pad for supporting a body according to claim 1, wherein the resting pad is designed as a mat or cushion.

3. The resting pad for supporting a body according to claim 1, wherein the resting pad is designed as a pillow.

4. The resting pad for supporting a body according to any one of the preceding claims for orthopaedic use.

5. The resting pad for supporting a body according to any one of the preceding claims, wherein the microbeads are made of plastic, in particular polystyrene.

6. The resting pad for supporting a body according to any one of the preceding claims, wherein the microbeads are made of polystyrene and are free from monomers.

7. The resting pad for supporting a body according to any one of the preceding claims, wherein the microbeads are up to 0.5 mm in size.

8. The resting pad for supporting a body according to any one of the preceding claims, wherein the double layer and/or sleeve consists of a cotton-elastane mixture.

9. The resting pad for supporting a body according to any one of the preceding claims, wherein the viscoelastic foam material (10) has a compression hardness of from 1.3 to 1.8 Kpa to a maximum of 2.5 Kpa.

10. The resting pad for supporting a body according to any one of the preceding claims, wherein the side, in particular the underside, has at least one dart.

11. The resting pad for supporting a body according to any one of the preceding claims, wherein an upper side of the sleeve (13) is inclined relative to the underside (11b) with an acute angle of from 15 to 40 degrees.

## Revendications

1. Support de couchage destiné à la réception d'un corps, **caractérisé en ce qu'**une face d'une enveloppe (13) comprend une double couche (11a, 11b), qui contient des micro-perles se déplaçant librement, et présente au-dessus de la double couche une matière en mousse (10) viscoélastique, laquelle est comprise dans l'enveloppe (13).

2. Support de couchage destiné à la réception d'un corps selon la revendication 1, où le support de couchage est conçu sous la forme d'un matelas ou d'un coussin.

3. Support de couchage destiné à la réception d'un corps selon la revendication 1, où le support de couchage est conçu sous la forme d'un oreiller.

4. Support de couchage destiné à la réception d'un corps selon l'une des revendications précédentes pour un emploi en orthopédie.

5. Support de couchage destiné à la réception d'un corps selon l'une des revendications précédentes, dans lequel les micro-perles sont constituées de matière plastique, en particulier de polystyrène.

6. Support de couchage destiné à la réception d'un corps selon l'une des revendications précédentes, dans lequel les micro-perles sont constituées de polystyrène et sont exemptes de monomères.

7. Support de couchage destiné à la réception d'un corps selon l'une des revendications précédentes, dans lequel les micro-perles présentent une taille jusqu'à 0,5 mm.

8. Support de couchage destiné à la réception d'un corps selon l'une des revendications précédentes, dans lequel la double couche et / ou l'enveloppe sont constituées d'un mélange de coton et d'élasthanne.

9. Support de couchage destiné à la réception d'un corps selon l'une des revendications précédentes, dans lequel la matière en mousse (10) viscoélastique présente une résistance à la compression de 1,3 à 1,8 kPa, jusqu'à un maximum de 2,5 kPa.

10. Support de couchage destiné à la réception d'un corps selon l'une des revendications précédentes, dans lequel la face, en particulier la face inférieure, présente au moins une pince.

11. Support de couchage destiné à la réception d'un corps selon l'une des revendications précédentes, dans lequel une face supérieure de l'enveloppe (13) présente une inclinaison avec un angle aigu de 15 à 40 degrés par rapport à la face inférieure (11b).
